# EUROPÄISCHE PATENTSCHRIFT

(11) **EP 2 886 270 B1**
(45) Veröffentlichungstag und Bekanntmachung des Hinweises auf die Patenterteilung: **14.02.2018**
(21) Anmeldenummer: 14197074.9
(22) Anmeldetag: 10.12.2014
(51) Int. Cl.: B26D 7/32

(54) **Verfahren zum Aufschneiden von Lebensmittelprodukten**
Method for cutting food products
Procédé de découpe de produits alimentaires

(30) Priorität: 20.12.2013 DE 102013114664
(43) Veröffentlichungstag der Anmeldung: 24.06.2015
(73) Patentinhaber: Weber Maschinenbau GmbH Breidenbach, 35236 Breidenbach (DE)
(72) Erfinder: Weber, Tobias, 35216 Biedenkopf-Wallau (DE); Gaerber, Thomas, 35216 Biedenkopf-Weifenbach (DE)
(74) Vertreter: Manitz Finsterwald Patentanwälte PartmbB

(56) Entgegenhaltungen:
- DE-A1- 10 358 069
- DE-A1-102004 007 671
- US-A- 5 724 874

## Beschreibung

Die Erfindung betrifft ein Verfahren zum Aufschneiden von Lebensmittelprodukten, bei welchem aufzuschneidende Produkte einem sich in einer Schneidebene bewegenden Schneidmesser einspurig oder mehrspurig zugeführt werden, um die Produkte in einzelne Scheiben aufzuschneiden, und auf einer Portioniereinheit Portionen aus herabfallenden Scheiben gebildet werden, wobei mittels einer im Bereich des Fallwegs der Scheiben angeordneten Eingriffsvorrichtung die Fallbewegung der Scheiben zumindest zeitweilig beeinflusst wird, um hierdurch eine Ablage der Scheiben auf der Portioniereinheit gemäß einer gewünschten Ablageform herbeizuführen.

Beim Herstellen abgepackter Portionen aus aufgeschnittenen Lebensmittelprodukten wie Fleisch-, Wurst- und Käseprodukten besteht der Wunsch nach optisch ansprechenden Ablagebildern. Während eine freie Fallbewegung der abgetrennten Scheiben vom Schneidmesser auf die Portioniereinheit üblicherweise dazu führt, dass die Scheiben flächig auf einer Produktablage der Portioniereinheit zum Liegen kommen, kann mittels einer in den Fallweg der Scheiben hineinragenden oder anderweitig in diesen eingreifenden Eingriffsvorrichtung dafür gesorgt werden, dass eine andere Art der Ablage, z.B. eine gefaltete, gerollte, gewellte oder gekräuselte Ablage, der Scheiben erfolgt. Eingriffsvorrichtungen zum gefalteten Ablegen von Produktscheiben sind beispielsweise in der DE 195 44 764 A1 offenbart.

Wenn eine Schneidvorrichtung wie ein Hochleistungs-Slicer mit einer solchen Eingriffsvorrichtung ausgestattet ist, ist das Gerät auf die durch die Eingriffsvorrichtung herbeiführbare Ablageform der Scheiben festgelegt. Wenn also die Eingriffsvorrichtung beispielsweise eine gefaltete Ablage der Scheiben bewirkt, so können auch nur Portionen mit einer gleichmäßigen Anordnung aus gefalteten Scheiben erstellt werden. Dies wird seitens der Betreiber von Schneidvorrichtungen als unflexibel empfunden.

Die DE 10 2004 007 671 A1 offenbart ein Verfahren wie eingangs angegeben, wobei mittels einer Produktfaltung in die Flugbahn der Scheiben eingegriffen wird und für ein gefaltetes Ablegen gesorgt wird. Die Produktfaltung ist beweglich gelagert, sodass Änderungen von Produktparametern kompensierbar sind.

Es besteht das Bedürfnis, beim Aufschneiden von Lebensmittelprodukten die Flexibilität hinsichtlich des Ablagebildes von erstellten Portionen zu erhöhen.

Die Lösung dieser Aufgabe erfolgt durch ein Verfahren mit den Merkmalen des Anspruchs 1.

Erfindungsgemäß ist vorgesehen, dass die Eingriffsvorrichtung während des Aufschneidebetriebs zumindest zwischen einer ersten Konfiguration, in welcher sie eine Ablage der herabfallenden Scheiben gemäß einer ersten Ablageform herbeiführt, und einer zweiten Konfiguration, in weicher sie eine Ablage der herabfallenden Scheiben gemäß einer davon verschiedenen zweiten Ablageform herbeiführt, verstellt wird. Auf diese Weise können ohne Umbaumaßnahmen auf ein und derselben Maschine unterschiedliche Ablagebilder oder Ablagemuster erzeugt werden.

Die Erfindung sieht außerdem vor, dass zumindest in einer Konfiguration die Fallbewegung der Scheiben derart beeinflusst wird, dass eine gefaltete Ablage der Scheiben auf der Portioniereinheit erfolgt, und wobei die Scheiben bei in der ersten Konfiguration befindlicher Eingriffsvorrichtung gefaltet abgelegt und bei in der zweiten Konfiguration befindlicher Eingriffsvorrichtung von dieser unbeeinflusst abgelegt werden.

Erfindungsgemäß ist vorgesehen, dass die Eingriffsvorrichtung während des Bildens einer Portion zumindest einmal von der ersten Konfiguration in die zweite Konfiguration oder umgekehrt verstellt wird. Dadurch können hinsichtlich der Ablageform gemischte Portionen erstellt werden, beispielsweise geschindelte Portionen aus gefalteten und ungefalteten Scheiben, welche optisch besonders ansprechend sind.

Somit können mittels ein und derselben Schneidvorrichtung Portionen mit unterschiedlichen Ablagebildern oder Ablagemustern, also beispielsweise sowohl Portionen mit gefalteten Scheiben als auch Portionen mit ungefalteten Scheiben, erzeugt werden. Ein aufwändiger Umbau oder gar eine Demontage der Eingriffsvorrichtung ist hierfür nicht erforderlich. Vielmehr kann bei Bedarf das Ablagebild für die Portionen in einfacher und schneller Weise ohne Stillsetzung der Maschine gewechselt werden. Für den Betreiber einer Lebensmittelverarbeitungsanlage bedeutet dies eine beträchtliche Steigerung der Produktivität und der Flexibilität. Prinzipiell ist es auch möglich, eine Eingriffsvorrichtung vorzusehen, die während des Aufschneidebetriebs zwischen drei oder mehr Konfigurationen verstellbar ist. Dabei müssen nicht unbedingt alle vorhandenen Konfigurationen mit unterschiedlichen Ablageformen korrelieren. Vielmehr ist es auch denkbar, einen Wechsel zwischen drei oder mehr Konfigurationen vorzusehen, wobei sich z.B. lediglich die Ablageform der ersten Konfiguration von den Ablageformen aller übrigen Konfigurationen unterscheidet. Eine Konfiguration der Eingriffsvorrichtung, in welcher diese eine Ablage der herabfallenden Scheiben gemäß einer gewünschten Ablageform herbeiführt, besteht darin, dass die Eingriffsvorrichtung die Fallbewegung der Scheiben überhaupt nicht beeinflusst, weil sie sich zum Beispiel vollständig außerhalb des Fallwegs befindet. In diesem Fall gelangen die Scheiben völlig unbeeinflusst zur Ablage auf der Portioniereinheit, was auch einer gewünschten Ablageform im Sinne der Erfindung entspricht.

Die erste Konfiguration ist eine aktive Konfiguration, in welcher die Eingriffsvorrichtung die herabfallenden Scheiben beeinflusst, während die zweite Konfiguration eine inaktive Konfiguration ist, in welcher die Eingriffsvorrichtung die herabfallenden Scheiben nicht beeinflusst. Ohne Beeinflussung der herabfallenden Scheiben durch die Eingriffsvorrichtung werden die Scheiben üblicherweise flach auf der zugehörigen Produktablage abgelegt. Dies ist in vielen Fällen eine durchaus akzeptable Ablageform. Bei der anderen Ablageform, welche aus einem Kontakt zwischen der Eingriffsvorrichtung und den herabfallenden Scheiben hervorgeht, kann es sich demgegenüber um eine gefaltete, gerollte, gewellte oder gekräuselte Ablage handeln.

Die Eingriffsvorrichtung kann dazu ausgebildet sein, zumindest in einer Konfiguration die Fallbewegung der Scheiben derart zu beeinflussen, dass eine gefaltete Ablage der Scheiben auf der Portioniereinheit erfolgt. Durch ein Verstellen der Eingriffsvorrichtung während des Schneidvorgangs kann dann beispielsweise eine alternierende Abfolge von gefalteten und ungefalteten Scheiben erzeugt werden.

Eine Steuereinrichtung der Vorrichtung kann dazu ausgebildet sein, die Eingriffsvorrichtung während des Bildens einer Konfiguration zumindest einmal von der ersten Konfiguration in die zweite Konfiguration oder umgekehrt zu verstellen. Dies kann beispielsweise dadurch bewerkstelligt werden, dass die Steuereinrichtung die Eingriffsvorrichtung und eine bewegliche Produktablage der Portioniereinheit aufeinander abstimmt. Dadurch ist das Erzeugen von Portionen mit gemischter Ablageform möglich. Beispielsweise kann eine Portion gebildet werden, die sowohl flach abgelegte Scheiben als auch gefaltete Scheiben umfasst. Insbesondere kann eine Portion erzeugt werden, bei welcher gefaltete Scheiben und ungefaltete Scheiben alternierend übereinander geschindelt sind.

Weiterbildungen der Erfindung sind in den abhängigen Ansprüchen, der Beschreibung sowie der beigefügten Zeichnung angegeben.

Vorzugsweise ist die Eingriffsvorrichtung zwischen zwei aufeinanderfolgenden Schnitten des Schneidmessers von der ersten Konfiguration in die zweite Konfiguration oder umgekehrt verstellbar. Dies eröffnet die Möglichkeit, zwei in unterschiedlicher Weise abgelegte Scheiben unmittelbar hintereinander oder einander überlappend auf der Portioniereinheit anzuordnen. Eine spezielle Ausgestaltung sieht hierbei vor, die Konfiguration der Eingriffsvorrichtung nach jedem Schnitt bzw. vor jedem Schnitt des Schneidmessers zu wechseln. Hierdurch kann eine Portion bzw. ein Produktstrom von in alternierender Weise unterschiedlich abgelegten Scheiben erstellt werden, welche bzw. welcher ein optisch besonders ansprechendes Ablagebild aufweist.

Eine weitere Ausführungsform der Erfindung sieht vor, dass die Eingriffsvorrichtung in Abhängigkeit von dem zeitlichen Verlauf der Schneidbewegung des Schneidmessers zwischen der ersten Konfiguration und der zweiten Konfiguration verstellbar ist. Mit anderen Worten können die Schneidbewegung des Schneidmessers und der Verstellvorgang der Eingriffsvorrichtung in einer geeigneten Weise synchronisiert sein. Eine derartige Synchronisierung kann wiederum durch eine elektronische Steuereinrichtung bewerkstelligt werden. Grundsätzlich ist jedoch auch eine mechanische Kopplung des Schneidmesserantriebs mit einem Antrieb einer Verstelleinrichtung der Eingriffsvorrichtung möglich.

Vorzugsweise umfasst die Portioniereinheit einen Portionierförderer zum Abtransportieren der Scheiben in einer Abtransportrichtung, wobei eine Steuereinrichtung des Portionierförderers dazu ausgebildet ist, die Fördergeschwindigkeit und/oder die Förderrichtung des Portionierförderers in Abhängigkeit von der Konfiguration der Eingriffsvorrichtung zu verändern und/oder dass die Eingriffsvorrichtung und die Portioniereinheit mittels einer Steuereinrichtung derart aufeinander abgestimmt betreibbar sind, dass die Eingriffsvorrichtung und die Portioniereinheit die herabfallenden Scheiben gemeinsam beeinflussen. Mittels eines Portionierförderers können allgemein geschindelte oder gestapelte Portionen erstellt werden. Ein abgestimmter Betrieb eines solchen Portionierförderers und einer Verstelleinrichtung der Eingriffsvorrichtung ermöglicht das automatische Erstellen vielfältiger Ablagebilder. Beispielsweise ist bei einer geschindelten Portion, welche gefaltete und ungefaltete Scheiben in alternierender Anordnung umfasst, im Allgemeinen eine gleichmäßige Schindelung erwünscht. Eine solche gleichmäßige Schindelung ist im Falle einer Mischung aus gefalteten und ungefalteten Scheiben ohne Variation der Fördergeschwindigkeit des Portionierförderers aufgrund der unterschiedlich positionierten Vorderkanten nicht möglich.

Eine weitere Ausführungsform der Erfindung sieht vor, dass der Portionierförderer in Bezug auf die Abtransportrichtung quer verschiebbar und/oder um eine Drehachse drehbar ist. Dies erweitert die Möglichkeiten für die Erstellung unterschiedlicher Ablagebilder.

Eine Ausgestaltung der Erfindung sieht vor, dass die Eingriffsvorrichtung zum Herbeiführen der ersten Konfiguration als Ganzes in den Fallweg der Scheiben hineinbewegbar und zum Herbeiführen der zweiten Konfiguration als Ganzes aus dem Fallweg der Scheiben herausbewegbar ist, insbesondere in der Abtransportrichtung oder quer zur Abtransportrichtung eines Portionierförderers der Portioniereinheit. Dies ermöglicht in besonders einfacher Weise einen Wechsel zwischen gefaltet abgelegten Scheiben und ungefaltet abgelegten Scheiben. Die Eingriffsvorrichtung kann hierzu als eigenständige Einheit linear verschiebbar und/oder verschwenkbar an einem Grundrahmen der Schneidvorrichtung gelagert sein.

Alternativ oder zusätzlich kann die Eingriffsvorrichtung ein an der Portioniereinheit oder an einem Grundrahmen der Vorrichtung befestigtes Basisteil und ein mit dem Basisteil verbundenes Wirkelement zum Beeinflussen der Fallbewegung der Scheiben umfassen, wobei zum Ändern der Konfiguration der Eingriffsvorrichtung das Wirkelement relativ zum Basisteil bewegbar ist. Da hierbei lediglich die vergleichsweise geringe Masse des Wirkelements beschleunigt werden muss, ist die mechanische Belastung der Komponenten der Eingriffsvorrichtung auch bei besonders schnellen Verstellvorgängen gering.

Die Eingriffsvorrichtung kann zum Wechseln zwischen der ersten Konfiguration und der zweiten Konfiguration um eine parallel zu der Schneidebene verlaufende Schwenkachse verschwenkbar sein. Die Schwenkachse kann hierbei insbesondere vertikal verlaufen. Eine Schwenkbewegung ermöglicht besonders schnelle Verstellvorgänge.

Eine weitere Ausführungsform der Erfindung sieht vor, dass zum Ändern der Konfiguration der Eingriffsvorrichtung deren Querschnittsform veränderbar ist. Es muss dann nicht die gesamte Eingriffsvorrichtung aus dem Fallbereich der Scheiben herausbewegt werden, um eine Beeinflussung der Fallbewegung zu vermeiden. Vielmehr reicht es aus, lediglich die Querschnittsform der Eingriffsvorrichtung anzupassen, was besonders schnell erfolgen kann.

Beispielsweise kann die Eingriffsvorrichtung einen Band- oder Riemenförderer umfassen, wobei zum Ändern der Konfiguration der Eingriffsvorrichtung eine Bandführung des Band- oder Riemenförderers veränderbar ist und/oder wenigstens ein bandseitig vorgesehener Reiter durch eine Förderbewegung des Bandes in den Fallweg der Scheiben hinein- oder aus dem Fallweg der Scheiben herausbewegbar ist. Dies ist insofern vorteilhaft, als nicht der gesamte Band- oder Riemenförderer einschließlich des relativ schweren Antriebs bewegt werden muss. Es genügt z.B., zwei Rollen des Förderers unter Aufrechterhaltung der Gurtspannung relativ zueinander zu bewegen. Eine solche Sprungband-Anordnung ermöglicht einen besonders schnellen Wechsel zwischen unterschiedlichen Konfigurationen, da beispielsweise ein Zurückziehen der Arbeitskante des Bandförderers um einen relativ geringen Betrag ausreicht, um einen Kontakt des Bandes mit den herabfallenden Scheiben zu unterbinden. Bei bandseitig vorgesehenen Reitern kann es sich um von der Auflagefläche des Bandes abstehende Eingriffselemente handeln, die durch eine Ansteuerung des Bandes verfahrbar sind. Solche Reiter können je nach Anwendung als Schienen, Stäbe, Profile, Buckel oder dergleichen ausgebildet sein. Die Größe bzw. Höhe und/oder die Querschnittsform eines Reiters kann hierbei an eine bestimmte Produktart angepasst sein. Eine spezielle Ausgestaltung sieht vor, dass mehrere unterschiedlich geformte Reiter an ein und demselben Band in Bandbewegungsrichtung mit Abstand voneinander angebracht sind, welche je nach gerade aufzuschneidender Produktart oder je nach Anwendung in den Fallbereich der Scheiben verfahrbar sind.

Die Eingriffsvorrichtung kann einen um eine Drehachse drehbaren Eingriffsrotor umfassen. Diese Ausgestaltung ermöglicht einen besonders schnellen Wechsel zwischen den verschiedenen Konfigurationen. Der Eingriffsrotor kann rollen-, leisten- oder stabartig ausgeführt sein, bei Bedarf jedoch auch eine komplexere Formgebung aufweisen. Je nach Anwendung kann eine kontinuierliche Drehung in einer Drehrichtung oder eine alternierende Drehung "vor und zurück" für den Eingriffsrotor vorgesehen sein. Gemäß einer speziellen Ausgestaltung der Erfindung verläuft die Drehachse des Eingriffsrotors im Wesentlichen rechtwinklig zum Fallweg der Scheiben und/oder rechtwinklig zu der Abtransportrichtung eines Portionierförderers.

Der Eingriffsrotor kann einen in Umfangsrichtung variierenden Außendurchmesser und/oder eine bezüglich der Drehachse unsymmetrische Außenseite aufweisen. Während der Drehung gelangen so z.B. die am weitesten von der Drehachse entfernten Bereiche des Eingriffsrotors zeitweilig in den Fallweg der Scheiben. Beispielsweise könnte der Eingriffsrotor einen elliptischen Querschnitt aufweisen und/oder exzentrisch gelagert sein. Dies ermöglicht eine besonders einfache Konstruktion.

Es kann vorgesehen sein, dass die Drehachse des Eingriffsrotors in Bezug auf die Schneidebene geneigt angeordnet ist und/oder dass der Eingriffsrotor um eine rechtwinklig zur Drehachse verlaufende Schwenkachse verschwenkbar ist. Ein gegenüber der Schneidebene geneigter oder angestellter Eingriffsrotor ist in der Lage, eine gefaltete Ablage der Scheiben mit jeweils schräg zur Abtransportrichtung verlaufender Faltkante zu bewirken. Mittels eines solchen "Schrägfaltenlegens" können besonders ansprechende Ablagebilder erzielt werden. Bei einem verschwenkbaren Eingriffsrotor kann der Neigungswinkel während des Bildens einer Portion verändert werden, um so den Verlauf der Faltkanten zu beeinflussen. Bei einer mehrspurigen Schneidvorrichtung kann es vorteilhaft sein, für wenigstens zwei Spuren unterschiedliche Neigungswinkel zu wählen. Prinzipiell ist ein Schrägfaltenlegen auch mit einem nicht rotierenden Stab möglich, dessen Stabachse in Bezug auf die Schneidebene geneigt angeordnet ist.

Es kann wenigstens ein exzentrisches Nockenelement an dem Eingriffsrotor vorgesehen sein. Ein solches Nockenelement kann auch nachträglich an einem symmetrischen Eingriffsrotor angebracht werden, um dem Eingriffsrotor eine Verstellbarkeit zu verleihen. Prinzipiell können auch mehrere Nockenelemente entlang des Umfangs des Eingriffsrotors verteilt vorgesehen sein, um bei jeder Umdrehung des Eingriffsrotors einen mehrfachen Wechsel zwischen unterschiedlichen Konfigurationen des Eingriffsrotors zu ermöglichen. Insbesondere könnten an zwei entgegengesetzten Seiten des Eingriffsrotors jeweilige - gleich oder unterschiedlich gestaltete - Nockenelemente angebracht sein.

Es kann an einer Außenseite des Eingriffsrotors ein radial und/oder axial bewegliches Eingriffselement vorgesehen sein. Der Eingriffsrotor kann dann beispielsweise derart angeordnet sein, dass bei eingefahrenem Eingriffselement keine Beeinflussung der herabfallenden Scheiben erfolgt. Durch ein gesteuertes Ausfahren des Eingriffselements kann dann auf Wunsch eine Beeinflussung der Fallbewegung der Scheiben erfolgen und somit eine geänderte Ablageform herbeigeführt werden. Das Eingriffselement kann z.B. halbschalenartig ausgeführt sein.

Eine spezielle Ausgestaltung der Erfindung sieht vor, dass die Eingriffsvorrichtung wenigstens zwei teleskopierbare Teile umfasst. Beispielsweise kann ein rotierend angetriebenes Außenteil eines Eingriffsrotors in axialer Richtung an einem Innenteil geführt vor- und zurückgezogen werden, um zwischen den Konfigurationen zu wechseln.

Die Eingriffsvorrichtung kann eine aufblasbare Hülle umfassen. Die Position der wirksamen Außenfläche der Eingriffsvorrichtung hängt hierbei vom Aufblaszustand der Hülle ab. Das heißt, es ist möglich, durch gesteuertes Unterdrucksetzen der Hülle, beispielsweise mittels Druckluft, die äußeren Abmessungen der Eingriffsvorrichtung zu verschieben und somit auf Wunsch in den Fallweg der Scheiben hinein zu bewegen. Durch gesteuertes Ablassen der Druckluft kann anschließend wieder eine schnelle Verringerung der Außenabmessungen der Eingriffsvorrichtung erfolgen. Sofern es sich bei der Eingriffsvorrichtung um einen Rotor handelt, kann die Druckluftzufuhr insbesondere über den zentralen Bereich der Drehachse realisiert sein.

Weiterhin kann die Eingriffsvorrichtung eine Blaseinrichtung, insbesondere wenigstens eine Blasdüse, bevorzugt einen Düsenbalken und/oder eine Düsenlanze, zum selektiven Anblasen einer herabfallenden Scheibe mit einem Fluid, insbesondere Druckluft, umfassen, wobei eine Steuereinrichtung dazu ausgebildet ist, zum Ändern der Konfiguration der Eingriffsvorrichtung, d.h. der Blaseinrichtung, die durch diese in Richtung der herabfallenden Scheiben ausgeblasene Fluidmenge oder die Blasstärke zu verändern. Beispielsweise kann die Luftzufuhr zu der Blaseinrichtung ein- bzw. ausgeschaltet werden, um zwischen einem gefalteten Ablegen und einem ungefalteten Ablegen der herabfallenden Scheiben zu wechseln. Es können jedoch auch verschiedene Strömungsimpulse oder eine Änderung der Strömungsrichtung zur Beeinflussung der Ablageform der Scheiben dienen. Allgemein kann hier also das Verstellen der Eingriffsvorrichtung zwischen den wenigstens zwei verschiedenen Konfigurationen durch Einstellen unterschiedlicher Betriebsmodi der die Eingriffsvorrichtung bildenden Blaseinrichtung erfolgen. Eine Konfigurationsänderung über eine Blaseinrichtungssteuerung ist besonders schnell durchführbar.

Die Eingriffsvorrichtung kann ein längliches Verformungselement umfassen, dessen Längsenden an jeweiligen Befestigungsstellen der Schneidvorrichtung verankert sind, wobei zum Ändern der Konfiguration der Eingriffsvorrichtung der Abstand der Befestigungsstellen veränderbar ist. Ein Verringern des Abstands der Befestigungsstellen bewirkt ein Wölben oder "Ausbauchen" des Verformungselements. Bei geeigneter Anordnung führt dieses Ausbauchen gerade dazu, dass der mittlere Bereich des Verformungselements in den Fallweg der Scheiben hineinragt und so die Ablageform beeinflusst. Im gestreckten Zustand kann sich das Verformungselement dagegen vollständig außerhalb des Fallwegs befinden und die Ablageform der Scheiben daher nicht beeinflussen. Es ist auch möglich, dass das längliche Verformungselement sowohl im gestreckten als auch im ausgebauchten Zustand die Fallbewegung der Scheiben beeinflusst - jedoch in unterschiedlicher Weise. Je nach Anwendung kann sich das längliche Verformungselement während des Betriebs der Schneidvorrichtung um seine Längsachse drehen oder nicht.

Das längliche Verformungselement kann einen flexiblen, insbesondere elastischen, Bügel und/oder eine Gelenkarmanordnung umfassen. Durch Verändern des Abstands der Befestigungsstellen kann die Durchbiegung des Bügels bzw. die Winkelstellung der Gelenkarme der Gelenkarmanordnung variiert werden, um so die fallenden Scheiben in unterschiedlicher Weise zu beeinflussen.

Vorzugsweise wird die Eingriffsvorrichtung zwischen zwei aufeinanderfolgenden Schnitten des Schneidmessers von der ersten Konfiguration in die zweite Konfiguration oder umgekehrt verstellt. Für einen Wechsel der Ablageform ist somit keinerlei Unterbrechung der Schnittfolge erforderlich.

Die Eingriffsvorrichtung kann insbesondere in Abhängigkeit von dem zeitlichen Verlauf der Schneidbewegung des Schneidmessers zwischen der ersten Konfiguration und der zweiten Konfiguration verstellt werden.

Weiterhin können die auf der Portioniereinheit abgelegten Scheiben auf einem Portionierförderer abtransportiert werden, wobei die Fördergeschwindigkeit und/oder die Förderrichtung des Portionierförderers in Abhängigkeit von der Konfiguration der Eingriffsvorrichtung gewählt wird. Durch eine derartige Abstimmung des Betriebs des Portionierförderers einerseits sowie des Verstellzustands der Eingriffsvorrichtung andererseits können in gezielter Weise Portionen mit einem gewünschten Ablagebild erstellt werden.

Insbesondere können die Eingriffsvorrichtung und die Portioniereinheit derart aufeinander abgestimmt betrieben werden, dass die Eingriffsvorrichtung und die Portioniereinheit die herabfallenden Scheiben gemeinsam beeinflussen. Beispielsweise kann die Eingriffsvorrichtung selbst als Förderer wirken, welcher gegensinnig zu einem Förderer der Portioniereinheit betrieben wird und lediglich auf einen in Abtransportrichtung gesehen vorderen Teilbereich der Scheiben einwirkt. Somit wird durch die Eingriffsvorrichtung der vordere Teil einer Scheibe entgegen der Abtransportrichtung bewegt, wohingegen der sich bereits auf dem Portionierförderer befindende hintere Teil der Scheibe in Abtransportrichtung bewegt wird. Hierdurch kann eine zuverlässige gefaltete Ablage der Scheibe gewährleistet werden.

Die Erfindung wird nachfolgend beispielhaft unter Bezugnahme auf die Zeichnungen beschrieben.
- Fig. 1: zeigt eine vereinfachte Seitenansicht einer erfindungsgemäßen Vorrichtung zum Aufschneiden von Lebensmittelprodukten.
- Fig. 2: zeigt eine alternative Ausführungsform einer erfindungsgemäßen Vorrichtung zum Aufschneiden von Lebensmittelprodukten.
- Fig. 3a - 3e: zeigen unterschiedliche Varianten von Eingriffsvorrichtungen für eine erfindungsgemäße Vorrichtung zum Aufschneiden von Lebensmittelprodukten.
- Fig. 4: zeigt eine Draufsicht auf eine Portion aus abgetrennten Scheiben von Lebensmittelproduktscheiben, welche mit einer Vorrichtung gemäß Fig. 1 erzeugt wurde.
- Fig. 5: zeigt eine Draufsicht auf eine Portion aus abgetrennten Scheiben von Lebensmittelproduktscheiben, welche mit einer alternativ gestalteten erfindungsgemäßen Vorrichtung erzeugt wurde.
- Fig. 6: zeigt eine Draufsicht auf eine Portion aus abgetrennten Scheiben von Lebensmittelproduktscheiben, welche mit einer abermals alternativ gestalteten erfindungsgemäßen Vorrichtung erzeugt wurde.
- Fig. 7a: zeigt eine Vorderansicht einer Eingriffsvorrichtung, die zum Erzeugen von Portionen wie in Fig. 6 gezeigt geeignet ist.
- Fig. 7b: zeigt eine Draufsicht auf die Eingriffsvorrichtung gemäß Fig. 7a in einer ersten Konfiguration.
- Fig. 7c: zeigt eine Draufsicht auf die Eingriffsvorrichtung gemäß Fig. 7b in einer zweiten Konfiguration.
- Fig. 8: ist eine Prinzipdarstellung der Eingriffsvorrichtung gemäß Fig. 7b.
- Fig. 9: zeigt eine weitere Eingriffsvorrichtung für eine erfindungsgemäße Vorrichtung zum Aufschneiden von Lebensmittelprodukten.
- Fig. 10-12: zeigen Draufsichten auf weitere erfindungsgemäße Vorrichtungen zum Aufschneiden von Lebensmittelprodukten.
- Fig. 13a: zeigt eine Draufsicht auf eine Vorrichtung zum Aufschneiden von Lebensmittelprodukten gemäß einer weiteren Ausführungsform der Erfindung, wobei sich ein Drahtbügel einer Eingriffsvorrichtung in einer Nichteingriffsstellung befindet.
- Fig. 13b: zeigt die Vorrichtung gemäß Fig. 13a mit in einer Eingriffsstellung befindlichem Drahtbügel.
- Fig. 14a: zeigt eine Draufsicht auf eine Vorrichtung zum Aufschneiden von Lebensmittelprodukten gemäß einer weiteren Ausführungsform der Erfindung, wobei sich eine Gelenkarmanordnung einer Eingriffsvorrichtung in einer Nichteingriffsstellung befindet.
- Fig. 14b: zeigt die Vorrichtung gemäß Fig. 14a mit in einer Eingriffsstellung befindlicher Gelenkarmanordnung.

Fig. 1 zeigt einen Hochleistungs-Slicer 11 mit einem Schneidmesser 13, das sich in einer Schneidebene S - beispielsweise rotierend und/oder planetarisch umlaufend - bewegt. Eine Produktzuführung 15 des Hochleistungs-Slicers 11 dient dazu, auf ihr aufliegende Produktriegel oder Produktlaibe 17 automatisch der Schneidebene S zuzustellen, um so ein wiederholtes Abtrennen von Scheiben 19 von dem Produktriegel 17 zu bewirken. Je nach Größe des Schneidmessers 13 können auch mehrere nebeneinander befindliche Produktriegel 17 gleichzeitig der Schneidebene S zugestellt werden, was als "Mehrspurbetrieb" bezeichnet wird. Die herabfallenden Scheiben 19 landen auf einer Portioniereinheit 20, welche hier als Portionierförderer 21 ausgebildet ist. Der Portionierförderer 21 umfasst eine Anordnung von Band- oder Riemenförderern 22, welche die Scheiben 19 entlang einer Abtransportrichtung A von dem Schneidmesser 13 weg fördert. Mittels einer nicht dargestellten elektronischen Steuereinrichtung der Portioniereinheit 20 ist es möglich, die Fördergeschwindigkeit und die Förderrichtung des Portionierförderers 21 bei Bedarf zu ändern, um so Portionen 23 mit einem gewünschten Ablagebild, also beispielsweise geschindelte oder gestapelte Portionen 23 zu erzeugen.

Im Bereich des Fallwegs der Scheiben 19 ist eine Eingriffsvorrichtung 24 angeordnet, welche dazu ausgebildet ist, die Fallbewegung der Scheiben 19 zumindest zeitweilig zu beeinflussen, um hierdurch die Scheiben 19 in einer bestimmten Weise auf dem Portionierförderer 21 abzulegen. Im Ausführungsbeispiel gemäß Fig. 1 ist die Eingriffsvorrichtung 24 als Eingriffsrotor 25 ausgeführt, welcher um eine rechtwinklig zu der Abtransportrichtung A verlaufende Drehachse R drehbar und gegensinnig zu der Abtransportrichtung A angetrieben ist. Der Eingriffsrotor 25 ist somit in der Lage, in Zusammenwirken mit dem Portionierförderer 21 ein gefaltetes Ablegen der Scheiben 19 herbeizuführen, wie dies grundsätzlich aus der DE 195 44 764 A1 bekannt ist.

Um mit dem in Fig. 1 dargestellten Hochleistungs-Slicer 11 nicht nur Portionen mit gefaltet abgelegten Scheiben 19', sondern auch Portionen 23 mit ungefaltet abgelegten Scheiben 19 erstellen zu können, ist der Eingriffsrotor 25 einschließlich der Lagerung und des Antriebs, beide nicht dargestellt, in und entgegen der Abtransportrichtung A verschiebbar, wie durch den Doppelpfeil verdeutlicht ist. Durch Verschieben des Eingriffsrotors 25 ausgehend von der in Fig. 1 dargestellten aktiven Konfiguration in der Abtransportrichtung A kann dieser vollständig aus dem Fallweg der Scheiben 19 herausbewegt werden, so dass keinerlei Beeinflussung der herabfallenden Scheiben 19 durch den Eingriffsrotor 25 mehr erfolgt. Wenn sich der Eingriffsrotor 25 in einer solchen inaktiven Konfiguration befindet, erfolgt ein ungefaltetes flaches Ablegen der Scheiben 19 auf dem Portionierförderer 21.

Ein nicht dargestelltes, bevorzugt elektrisches, hydraulisches oder pneumatisches Stellglied ist in der Lage, den Eingriffsrotor 25 während des Aufschneidebetriebs und insbesondere zwischen zwei aufeinanderfolgenden Schnitten des Schneidmessers 13 von der aktiven Konfiguration in die inaktive Konfiguration oder umgekehrt zu verstellen. Somit können Portionen 23 erzeugt werden, welche durch eine alternierende Abfolge von gefalteten und ungefalteten Scheiben 19, 19' gebildet sind. Um hierbei die dargestellte gleichmäßige Schindelung innerhalb einer Portion 23 zu gewährleisten, kann es nötig sein, den Portionierförderer 21 nach jeder flach abgelegten Scheibe 19 um einen vorbestimmten Betrag entgegen der Abtransportrichtung A zu betreiben, um denjenigen Versatz zu kompensieren, der sich aufgrund der beim Falten zurückgeschlagenen Vorderhälfte einer Scheibe 19 ergibt. Der Portionierförderer 21 kann auch quer zu der Abtransportrichtung A verschiebbar oder um eine Vertikalachse drehbar sein, wodurch sich weitere Möglichkeiten für Ablagebilder ergeben.

Fig. 2 zeigt eine alternative Ausführungsform eines erfindungsgemäßen Hochleistungs-Slicers 11', welcher ähnlich gestaltet ist wie der zuvor beschriebene Hochleistungs-Slicer 11. Demgemäß sind gleichwirkende Bauteile mit denselben Bezugszeichen versehen. Die Eingriffsvorrichtung 24' in Form des Eingriffsrotors 25' ist bei der Ausführungsform gemäß Fig. 2 jedoch unverschiebbar an einem nicht dargestellten Grundrahmen des Hochleistungs-Slicers 11' befestigt. Das Verstellen zwischen der aktiven Konfiguration und der inaktiven Konfiguration erfolgt durch ein am Eingriffsrotor 25' vorgesehenes exzentrisches Nockenelement 27, welches in Abhängigkeit von der Drehstellung des Eingriffsrotors 25' entweder in den Fallweg der Scheiben 19 hineinragt oder nicht. Bei dieser Ausführungsform müssen nur relativ geringe Massen bewegt werden, so dass ein besonders schneller Wechsel zwischen der aktiven Konfiguration und der inaktiven Konfiguration möglich ist. Sofern es sich bei dem Schneidmesser 13 um ein rotierend oder umlaufend angetriebenes Schneidmesser handelt, sollte die Drehzahl des Eingriffsrotors 25' in direkter Abhängigkeit von der Drehzahl einer zugehörigen Messerwelle gewählt werden. Speziell ist es bevorzugt, dass ein Eingriffsrotor 25' mit einem einzelnen Nockenelement 27 wie in Fig. 2 dargestellt mit der halben Messerdrehzahl umläuft. Bei zwei entgegengesetzt zueinander angeordneten Nockenelementen 27 wäre es hingegen bevorzugt, dass der Eingriffsrotor 25' lediglich mit einem Viertel der Messerdrehzahl umläuft.

Fig. 3a bis 3e zeigen beispielhaft weitere mögliche Ausgestaltungen für eine verstellbare Eingriffsvorrichtung. Speziell zeigt Fig. 3a eine Eingriffsvorrichtung 34 in Form eines Eingriffsrotors 35, bei welchem anstelle eines separaten Nockenelements allgemein ein unsymmetrischer Querschnitt, hier in elliptischer Form, vorgesehen ist. Gemäß Fig. 3b ist der Eingriffsrotor 45 einer Eingriffsvorrichtung 44 aus zwei Halbschalenelementen 29a, 29b zusammengesetzt. Durch radiales Auseinanderbewegen der Halbschalenelemente 29a, 29b kann erreicht werden, dass der zuvor inaktive Eingriffsrotor 45 in den Fallweg der Scheiben 19 hineinreicht und diese beeinflusst. Fig. 3c zeigt ein Ausführungsbeispiel, bei welchem die Eingriffsvorrichtung 54 eine aufblasbare Hülle 30 umfasst. Durch Zufuhr von Druckluft über eine Zufuhrleitung 31 kann der Außendurchmesser der Hülle 30 so stark vergrößert werden, dass die zuvor inaktive Hülle 30 in den Fallweg der Scheiben 19 hineinragt und deren Fallbewegung fortan beeinflusst. Durch gesteuertes Ablassen der Druckluft aus der Hülle 30 kann deren Außendurchmesser wieder reduziert werden.

In Fig. 3d ist ein Bandförderer 64 gezeigt, welcher eine verstellbare Eingriffsvorrichtung bildet. Wie durch die Doppelpfeile dargestellt, ist die Position einzelner Rollen 73 des Bandförderers 64 und somit die Bandführung des Bandförderers 64 veränderbar. Auf diese Weise kann die Arbeitskante 75 des Bandes 70 unter Aufrechterhaltung der Bandspannung in den Fallweg der Scheiben 19 hinein- oder aus diesem herausbewegt werden. Eine Bewegung des gesamten Bandförderers 64 einschließlich dessen Antriebs ist daher nicht zwingend erforderlich.

Bei dem in Fig. 3e dargestellten Ausführungsbeispiel ist als Eingriffsvorrichtung ebenfalls ein Bandförderer 64' vorgesehen. An der Außenseite des Bandes 70 sind drei Reiter 65, 66, 67 mit jeweils unterschiedlicher Querschnittsform angebracht. Je nach Bedarf könnten weitere Reiter vorgesehen sein. Wie durch die Doppelpfeile verdeutlicht, sind die Reiter 65, 66, 67 durch einen entsprechend gesteuerten Bandantrieb des Bandförderers 64' in und entgegen der Förderrichtung verfahrbar. Der Bandförderer 64' ist derart positioniert, dass jeder der Reiter 65, 66, 67 durch eine Verfahrbewegung des Bandes 70 in den Fallweg der Scheiben 19 hinein- oder aus diesem herausbewegbar ist. Die Querschnittsform der Reiter 65, 66, 67 ist jeweils an eine bestimmte Produktart oder Anwendung bzw. an eine jeweils gewünschte Ablageform angepasst.

Es versteht sich, dass in Abhängigkeit von der jeweiligen Anwendung viele weitere Möglichkeiten denkbar sind, um eine Eingriffsvorrichtung 24 als Ganzes oder lediglich ein Bauteil oder eine Wirkfläche derselben aus dem Fallweg der Scheiben 19 heraus bzw. in den Fallweg der Scheiben 19 hinein zu bewegen. In allen Fällen ist ein schnelles Ändern der Eingriffsvorrichtung 24 von einer aktiven Konfiguration in eine inaktive Konfiguration oder umgekehrt während des regulären Aufschneidebetriebs möglich.

Die Erfindung ermöglicht insbesondere das automatische Erstellen von geschindelten Portionen 23, bei welchen gefaltete Scheiben 19' und ungefaltete Scheiben 19 abwechselnd angeordnet sind. Ein Beispiel für eine solche Portion ist in Fig. 4 dargestellt.

Bei der in Fig. 5 dargestellten Portion 23' sind eine nach rechts überlappende Reihe aus gefalteten Scheiben 19' und ungefalteten Scheiben 19 sowie eine nach links überlappende Reihe aus gefalteten Scheiben 19' und ungefalteten Scheiben 19 in symmetrischer Anordnung nebeneinander platziert. Eine einzelne ungefaltete Scheibe 19 befindet sich im Zentrum der Anordnung. Derartige symmetrische Portionen 23' können durch Verschieben eines Eingriffsrotors wie des in Fig. 1 dargestellten Eingriffsrotors 25 in der Abtransportrichtung A (Fig. 1) erzielt werden. Die symmetrische Anordnung zweier oder mehrerer geschindelter Einzelportionen aus gefalteten Scheiben 19' und ungefalteten Scheiben 19 kann mit einem der Portioniereinheit 20 zugeordneten Drehteller erfolgen. Alternativ oder zusätzlich können zwei geschindelte Einzelportionen, die jeweils aus gefalteten Scheiben 19' und ungefalteten Scheiben 19 bestehen, mittels eines dem Hochleistungs-Slicer 11 nachgeordneten Überlappers oder Einlegers symmetrisch nebeneinander oder hintereinander platziert werden, insbesondere entsprechend Fig. 5 derart, dass die Faltkanten 77 der gefalteten Scheiben 19' der einen Einzelportion den Faltkanten 77 der gefalteten Scheiben 19' der anderen Einzelportion zugewandt sind.

Der in Abhängigkeit von der jeweiligen Anwendung abgestimmte Betrieb der einzelnen Komponenten bzw. Baugruppen, insbesondere der Eingriffsvorrichtung 24, 24' und des Portionierförderers 21, erfolgt durch eine oder mehrere Steuereinrichtungen (nicht gezeigt) die mit einer zentralen Steuerung des Slicers 11, 11' verbunden oder in diese integriert sind.

Fig. 6 zeigt eine Portion 23" aus gefalteten und geschindelt angeordneten Scheiben 19', wobei die Faltkanten 77 der gefalteten Scheiben 19' jeweils schräg zur Abtransportrichtung A verlaufen. Wie dargestellt sind die Faltkanten 77 in unterschiedlichen Richtungen gegenüber der Abtransportrichtung A geneigt, wobei sich die unterschiedlich geneigten Verläufe der Faltkanten 77 bei nacheinander abgelegten Scheiben 19' abwechseln.

Derartige Portionen 23" können zum Beispiel mit einer in Fig. 7a-c und 8 dargestellten Eingriffsvorrichtung 84 erstellt werden. Es handelt sich hierbei um einen Eingriffsrotor 85, der aus zwei separaten Nockenelementen 87, 88 zusammengesetzt ist. Die Nockenelemente 87, 88 weisen jeweils eine halbkegelförmige oder halbkonusförmige Grundform auf und sind bezüglich des Konusverlaufs gegensätzlich angeordnet. Je nach Drehstellung des Eingriffsrotors 85 wird somit eine im Uhrzeigersinn oder gegen den Uhrzeigersinn gegenüber der Schneidebene S geneigte Faltkante 77 (Fig. 6) erzeugt. Die Drehgeschwindigkeit des Eingriffsrotors 85 kann derart angepasst werden, dass die beiden Nockenelemente 87, 88 abwechselnd in den Fallweg der Scheiben 19 eingreifen. Um auch einen bezüglich der Abtransportrichtung A seitlichen Versatz zwischen aufeinanderfolgend abgelegten Scheiben 19 zu erzielen, sind die beiden Nockenelemente 87, 88 in einer bezüglich der Drehachse R des Eingriffsrotors 85 axialen Richtung zueinander verschiebbar, wie dies in Fig. 7b und 7c erkennbar ist. In der Prinzipdarstellung gemäß Fig. 8 sind für eines der Nockenelemente 87 optionale Abwandlungen der Konusform in gestrichelten Linien dargestellt. Demgemäß kann die Außenfläche der Nockenelemente 87, 88 auch geringfügig gewölbt sein, je nach Anwendung nach innen oder nach außen.

Fig. 9 zeigt ein weiteres Ausführungsbeispiel für eine Eingriffsvorrichtung 94, welche als einteiliger Eingriffsrotor 95 mit einwärts gewölbter Konusform ausgebildet ist.

Die in Fig. 10 dargestellte Eingriffsvorrichtung 104 weist einen Grundkörper 105 und einen länglichen, von dem Grundkörper 105 abstehenden Eingriffsrotor 25 auf. Wie dargestellt ist die Drehachse R des Eingriffsrotors 25 gegenüber der Schneidebene S geneigt, sodass dementsprechend auch die Faltkanten 77 der abgelegten Scheiben 19' schräg zu der Schneidebene S verlaufen. Der Grundkörper 105 der Eingriffsvorrichtung 104 ist um eine vertikale Schwenkachse SW verschwenkbar und zusätzlich in und entgegen der Abtransportrichtung A verschiebbar, wie in Fig. 10 durch Doppelpfeile angegeben ist. Es versteht sich, dass aufgrund dieser Verstellbarkeit mittels der Eingriffsvorrichtung 104 zahlreiche unterschiedliche Ablagebilder erzeugt werden können. Beispielhaft sind in Fig. 10 eine Portion 123 mit parallel verlaufenden Faltkanten 77 sowie eine Portion 223 mit zueinander geneigt verlaufenden Faltkanten 77 dargestellt.

Fig. 11 zeigt eine Schneidebene S, der auf drei Spuren Produktriegel 17 zugestellt werden. Jeder Spur ist eine Eingriffsvorrichtung 104 zugeordnet, die wie die in Fig. 10 gezeigte Eingriffsvorrichtung 104 gestaltet ist. Um ein gemeinsames Verschwenken der Eingriffsrotoren 25 der Eingriffsvorrichtungen 104 zu ermöglichen, sind die Grundkörper 105 der Eingriffsvorrichtungen 104 durch ein Koppelgestänge 106 miteinander gekoppelt.

Gemäß Fig. 12 können die Eingriffsrotoren 25 verschiedener Spuren auch unterschiedlich geneigt sein. Bei dem gezeigten Beispiel sind die Drehachsen R zweier benachbarter Eingriffsrotoren 25 symmetrisch angeordnet, um so Teilportionen 123 mit symmetrisch verlaufenden Faltkanten 77 zu erzeugen. Die beiden Teilportionen 123 können dann zu einer Gesamtportion 323 zusammengefügt werden, bei welcher die Faltkanten 77 seitlich benachbarter Scheiben 19' pfeilartig zusammentreffen.

Fig. 13a und 13b zeigen ein weiteres Ausführungsbeispiel für eine Eingriffsvorrichtung 204. Die Eingriffsvorrichtung 204 ist hier als längliches Verformungselement in Form eines elastisch biegsamen Drahtbügels 205 ausgebildet. Der Drahtbügel 205 ist im Bereich seiner Längsenden an jeweiligen Befestigungsstellen 206 eines geeigneten Rahmens (nicht gezeigt) verankert. Wenn der Abstand zwischen den beiden Befestigungsstellen 206 ausgehend von der in Fig. 13a gezeigten gestreckten Grundstellung verringert wird, biegt sich der Drahtbügel 205 wie in Fig. 13b dargestellt und bildet eine Ausbauchung 207, die in den Fallweg der Scheiben 19 hineinragt. Somit kann durch Variieren des Abstands zwischen den beiden Befestigungsstellen 206 zwischen einer gefalteten und einer ungefalteten Scheibenablage gewechselt werden. Der Drahtbügel 205 kann starr oder um seine Längsachse drehbar sein. Eine Drehbarkeit des Drahtbügels 205 um die Befestigungsstellen 206 ermöglicht einerseits ein Wegschwenken des durchgebogenen Drahtbügels 205 aus dem Fallweg und andererseits ein zeitweiliges Mitschwenken des Drahtbügels 205 mit einer fallenden Scheibe 19. Durch Verstellen des Drahtbügels 205 in Zwischenpositionen sind exakt angepasste Grade an Scheibenbeeinflussung erzielbar.

Alternativ zu einem Drahtbügel kann auch eine Gelenkarmanordnung 205' wie in Fig. 14a und 14b gezeigt vorgesehen sein, welche ein längliches Verformungselement einer Eingriffsvorrichtung 204' bildet. Eine solche Gelenkarmanordnung 205' bildet bei einer Verringerung des Abstands der Befestigungsstellen 206 in ähnlicher Weise eine Ausbauchung 207 wie der in Fig. 13a und 13b gezeigte Drahtbügel 205. Der mittlere Abschnitt der Gelenkarmanordnung 205' kann eine drehbar gelagerte Hülse 210 tragen.

### Bezugszeichenliste

- 11, 11': Hochleistungs-Slicer
- 13: Schneidmesser
- 15: Produktzuführung
- 17: Produktriegel
- 19, 19': Scheibe
- 20: Portioniereinheit
- 21: Portionierförderer
- 22: Band- oder Riemenförderer
- 23, 23', 23": Portion
- 24, 24': Eingriffsvorrichtung
- 25, 25': Eingriffsrotor
- 27: Nockenelement
- 29a, 29b: Halbschalenelement
- 30: Hülle
- 31: Zufuhrleitung
- 34: Eingriffsvorrichtung
- 35: Eingriffsrotor
- 44: Eingriffsvorrichtung
- 45: Eingriffsrotor
- 54: Eingriffsvorrichtung
- 64, 64': Bandförderer
- 65, 66, 67: Reiter
- 70: Band
- 73: Rolle
- 75: Arbeitskante
- 77: Faltkante
- 84: Eingriffsvorrichtung
- 85: Eingriffsrotor
- 87, 88: Nockenelement
- 94: Eingriffsvorrichtung
- 95: Eingriffsrotor
- 104, 104': Eingriffsvorrichtung
- 105: Grundkörper
- 106: Koppelgestänge
- 123: Portion
- 204, 204': Eingriffsvorrichtung
- 205, 205': Verformungselement
- 206: Befestigungsstelle
- 207: Ausbauchung
- 210: Hülse
- 223: Portion
- 323: Portion

- A: Abtransportrichtung
- S: Schneidebene
- R: Drehachse
- SW: Schwenkachse

## Patentansprüche

1. Verfahren zum Aufschneiden von Lebensmittelprodukten (17), bei welchem aufzuschneidende Produkte (17) einem sich in einer Schneidebene (S) bewegenden Schneidmesser (13) einspurig oder mehrspurig zugeführt werden, um die Produkte (17) in einzelne Scheiben (19) aufzuschneiden, und auf einer Portioniereinheit (20) Portionen (23, 23', 23", 123, 223, 323) aus herabfallenden Scheiben (19) gebildet werden, wobei mittels einer im Bereich des Fallwegs der Scheiben (19) angeordneten Eingriffsvorrichtung (24, 24', 34, 44, 54, 64, 64', 84, 94, 104, 204, 204') die Fallbewegung der Scheiben (19) zumindest zeitweilig beeinflusst wird, um hierdurch eine Ablage der Scheiben (19) auf der Portioniereinheit (20) gemäß einer gewünschten Ablageform herbeizuführen,
**dadurch gekennzeichnet, dass**
die Eingriffsvorrichtung (24, 24', 34, 44, 54, 64, 64', 84, 94, 104, 204, 204') während des Aufschneidebetriebs zumindest zwischen einer ersten Konfiguration, in welcher sie eine Ablage der herabfallenden Scheiben (19) gemäß einer ersten Ablageform herbeiführt, und einer zweiten Konfiguration, in welcher sie eine Ablage der herabfallenden Scheiben (19) gemäß einer davon verschiedenen zweiten Ablageform herbeiführt, verstellt wird, wobei zumindest in einer Konfiguration die Fallbewegung der Scheiben (19) derart beeinflusst wird, dass eine gefaltete Ablage der Scheiben (19) auf der Portioniereinheit (20) erfolgt, wobei die Scheiben (19) bei in der ersten Konfiguration befindlicher Eingriffsvorrichtung (24, 24', 34, 44, 54, 64, 64', 84, 94, 104, 204, 204') gefaltet abgelegt und bei in der zweiten Konfiguration befindlicher Eingriffsvorrichtung (24, 24', 34, 44, 54, 64, 64', 84, 94, 104, 204, 204') von dieser unbeeinflusst abgelegt werden, und wobei die Eingriffsvorrichtung (24, 24', 34, 44, 54, 64, 64', 84, 94, 104, 204, 204') während des Bildens einer Portion (23, 23') zumindest einmal von der ersten Konfiguration in die zweite Konfiguration oder umgekehrt verstellt wird.

2. Verfahren nach Anspruch 1,
**dadurch gekennzeichnet , dass**
die Eingriffsvorrichtung (24, 24', 34, 44, 54, 64, 64', 84, 94, 104, 204, 204') zwischen zwei aufeinanderfolgenden Schnitten des Schneidmessers (13) von der ersten Konfiguration in die zweite Konfiguration oder umgekehrt verstellt wird, und/oder dass
die Eingriffsvorrichtung (24, 24', 34, 44, 54, 64, 64', 84, 94, 104, 204, 204') in Abhängigkeit von dem zeitlichen Verlauf der Schneidbewegung des Schneidmessers (13) zwischen der ersten Konfiguration und der zweiten Konfiguration verstellt wird.

3. Verfahren nach Anspruch 1 oder 2,
**dadurch gekennzeichnet, dass**
die Scheiben (19) bei in der zweiten Konfiguration befindlicher Eingriffsvorrichtung (24, 24', 34, 44, 54, 64, 64', 84, 94, 104, 204, 204') ungefaltet abgelegt werden.

4. Verfahren nach einem der Ansprüche 1 bis 3,
**dadurch gekennzeichnet , dass**
die auf der Portioniereinheit (20) abgelegten Scheiben (19) auf einem Portionierförderer (21) abtransportiert werden, wobei die Fördergeschwindigkeit und/oder die Förderrichtung des Portionierförderers (21) in Abhängigkeit von der Konfiguration der Eingriffsvorrichtung (24, 24', 34, 44, 54, 64, 64', 84, 94, 104, 204, 204') gewählt wird.

## Claims

1. A method for slicing food products (17) in which products (17) to be sliced are supplied on one track or on multiple tracks to a cutting blade (13) moving in a cutting plane (S) to slice the products (17) into individual slices (19), and portions (23, 23', 23", 123, 223, 323) are formed on a portioning unit (20) from slices (19) falling down, wherein the falling movement of the slices (19) is influenced at least at times by means of an engagement apparatus (24, 24', 34, 44, 54, 64, 64', 84, 94, 104, 204, 204') arranged in the region of the falling path of the slices (19) in order hereby to bring about a placement of the slices (19) on the portioning unit (20) in accordance with a desired placement shape,
**characterized in that**
the engagement apparatus (24, 24', 34, 44, 54, 64, 64', 84, 94, 104, 204, 204') is adjusted during the slicing operation at least between a first configuration, in which it brings about a placement of the slices (19) falling down in accordance with a first placement shape, and a second configuration, in which it brings about a placement of the slices (19) falling down in accordance with a second placement shape differing from the first placement shape, with the falling movement of the slices (19) being influenced in at least one configuration such that a folded placement of the slices (19) on the portioning unit (20) takes place; with the slices (19) being placed folded with the engagement apparatus (24, 24', 34, 44, 54, 64, 64', 84, 94, 104, 204, 204') located in the first configuration and being placed uninfluenced by said engagement apparatus (24, 24', 34, 44, 54, 64, 64', 84, 94, 104, 204, 204') with the engagement apparatus (24, 24', 34, 44, 54, 64, 64', 84, 94, 104, 204, 204') located in the second configuration; and with the engagement apparatus (24, 24', 34, 44, 54, 64, 64', 84, 94, 104, 204, 204') being adjusted at least once from the first configuration into the second configuration, or vice versa, during the forming of a portion (23, 23').

2. A method in accordance with claim 1,
**characterized in that**
the engagement apparatus (24, 24', 34, 44, 54, 64, 64', 84, 94, 104, 204, 204') is adjusted from the first configuration into the second configuration, or vice versa, between two consecutive cuts of the cutting blade (13); and/or in that the engagement apparatus (24, 24', 34, 44, 54, 64, 64', 84, 94, 104, 204, 204') is adjusted between the first configuration and the second configuration in dependence on the temporal progress of the cutting movement of the cutting blade (13).

3. A method in accordance with claim 1 or claim 2,
**characterized in that**
the slices (19) are placed non-folded with the engagement apparatus (24, 24', 34, 44, 54, 64, 64', 84, 94, 104, 204, 204') located in the second configuration.

4. A method in accordance with any one of the claims 1 to 3,
**characterized in that**
the slices (19) placed on the portioning unit (20) are transported away on a portioning conveyor (21), with the conveying speed and/or the conveying direction of the portioning conveyor (21) being selected in dependence on the configuration of the engagement apparatus (24, 24', 34, 44, 54, 64, 64', 84, 94, 104, 204, 204').

## Revendications

1. Procédé de coupe de produits alimentaires (17), dans lequel on amène les produits à couper (17) sur une trace ou sur plusieurs traces à une lame de coupe (13) qui se déplace dans un plan de coupe (S), afin de couper les produits (17) en tranches individuelles (19), et on forme des portions (23, 23', 23", 123, 223, 323) à partir de tranches tombant (19) dans une unité de mise en portions (20), le mouvement de chute des tranches (19) étant influencé au moins temporairement à l'aide d'un dispositif d'intervention (24, 24', 34, 44, 54, 64, 64', 84, 94, 104, 204, 204') agencé dans la zone du chemin de chute des tranches (19) afin de provoquer ainsi une pose des tranches (19) sur l'unité de mise en portions (20) selon une forme de pose désirée,
**caractérisé en ce que**
pendant le processus de coupe, on déplace le dispositif d'intervention (24, 24', 34, 44, 54, 64, 64', 84, 94, 104, 204, 204') au moins entre une première configuration dans laquelle il provoque une pose des tranches tombant (19) selon une première forme de pose, et une seconde configuration dans laquelle il provoque une pose des tranches tombant (19) selon une seconde forme de pose différente de la première, et au moins dans une configuration le mouvement de chute des tranches (19) est influencé de telle sorte qu'il se produit une pose pliée des tranches (19) sur l'unité de mise en portions (20), et les tranches (19) sont posées en étant pliées lorsque le dispositif d'intervention (24, 24', 34, 44, 54, 64, 64', 84, 94, 104, 204, 204') est dans la première configuration, et elles sont posées en n'étant pas influencées par le dispositif d'intervention (24, 24', 34, 44, 54, 64, 64', 84, 94, 104, 204, 204') lorsque celui-ci est dans la seconde configuration, et pendant la formation d'une portion (23, 23') on déplace le dispositif d'intervention (24, 24', 34, 44, 54, 64, 64', 84, 94, 104, 204, 204') au moins une fois depuis la première configuration jusque dans la seconde configuration ou inversement.

2. Procédé selon la revendication 1,
**caractérisé en ce que**
entre deux coupes successives de la lame de coupe (13), on déplace le dispositif d'intervention (24, 24', 34, 44, 54, 64, 64', 84, 94, 104, 204, 204') depuis la première configuration jusque dans la seconde configuration ou inversement, et/ou **en ce que**
on déplace le dispositif d'intervention (24, 24', 34, 44, 54, 64, 64', 84, 94, 104, 204, 204') entre la première configuration et la seconde configuration en fonction du déroulement temporel du mouvement de coupe de la lame de coupe (13).

3. Procédé selon la revendication 1 ou 2,
**caractérisé en ce que**
les tranches (19) sont posées en n'étant pas pliées lorsque le dispositif d'intervention (24, 24', 34, 44, 54, 64, 64', 84, 94, 104, 204, 204') est dans la seconde configuration.

4. Procédé selon l'une des revendications 1 à 3,
**caractérisé en ce que**
les tranches (19) posés sur l'unité de mise en portions (20) sont transportées sur un convoyeur de mise en portions (21), la vitesse de convoyage et/ou la direction de convoyage du convoyeur de mise en portions (21) étant choisie(s) en fonction de la configuration du dispositif d'intervention (24, 24', 34, 44, 54, 64, 64', 84, 94, 104, 204, 204').
